# FASCICULE DE BREVET EUROPEEN

(11) **EP 0 144 371 B1**
(45) Date de publication et mention de la délivrance du brevet: **30.09.1987**
(21) Numéro de dépôt: 84902015.1
(22) Date de dépôt: 14.05.1984
(51) Int. Cl.: C25C 3/16

(54) **BARRE CATHODIQUE COMPORTANT UNE SEMELLE METALLIQUE, POUR CUVES D'ELECTROLYSE HALL-HEROULT**
KATHODENSTANGE MIT EINER METALLSOHLE FÜR HALL-HEROULT-ELEKTROLYSEÖFEN
CATHODE BAR COMPRISING A METAL SOLE FOR HALL-HEROULT ELECTROLYSIS TANKS

(30) Priorité: 16.05.1983 FR 8308334; 02.03.1984 FR 8403864
(43) Date de publication de la demande: 19.06.1985
(73) Titulaire: ALUMINIUM PECHINEY, 75008 Paris Cédex 08 (FR)
(72) Inventeur: LEROY, Michel, F-73300 Saint-Jean-de-Maurienne (FR)
(74) Mandataire: Pascaud, Claude
(86) Numéro de dépôt international: FR8400129
(87) Numéro de publication internationale: WO8404547

## Description

L'invention se rapporte à la construction des cuves d'électrolyse pour la production d'aluminium par le procédé Hall-Héroult. Elle concerne plus particulièrement une cuve d'électrolyse dans laquelle chaque barre cathodique comporte une semelle métallique, destinée à augmenter la section de passage et à uniformiser la répartition du courant cathodique.

### Exposé de l'art antérieur

La cathode d'une cuve d'électrolyse Hall-Héroult est constituée par la juxtaposition d'un ensemble de blocs carbonés, munis, à leur base inférieure, d'une (ou parfois deux) rainure(s) ouverte(s) dans lesquelles sont scellées, généralement par coulée de fonte, des barres d'acier de section carrée, rectangulaire ou circulaire, sur lesquelles sont raccordées les conducteurs de liaison entre les cuves successives formant une série.

Les barres d'acier servant à l'extraction du courant cathodique offrent donc une surface de contact limitée avec le carbone, ce qui provoque une chute de tension non négligeable à l'interface carbone/fonte.

Pour réduire cette chute de tension; il est également connu d'augmenter la section de la barre d'acier, au moins dans la zone scellée dans le carbone, tout en gardant une section normale ou rétrécie à la traversée de la partie extérieure du calorifugeage de la cuve, de façon à éviter des fuites thermiques trop importantes.

Cependant, une telle action est forcément limitée, car l'épaisseur de carbone des ailes de la rainure doit être suffisante pour résister mécaniquement aux contraintes dues à la dilatation thermique de la barre cathodique, et de son scellement, lors de la mise en régime de la cuve.

Dans le brevet US-A-2 593 751 (Pechiney), on décrit une cuve d'électrolyse du type Hall-Héroult, dans laquelle chaque barre cathodique, scellée à la fonte dans le bloc carboné correspondant, a une dimension telle qu'elle fait saillie hors du bloc carboné, la partie en saillie ainsi que la base du bloc carboné sont recouvertes d'une plaque en fonte moulée qui assure un écoulement plus facile et plus homogène du courant électrique entre les blocs carbonés et la barre cathodique proprement dite.

Dans la demande de brevet japonais JA-A-56/150195 (Sumitomo), il est prévu de disposer sous les blocs cathodiques un écran en acier, de préférence recouvert de pâte carbonée dont le but est de réduire les risques d'infiltration de l'électrolyte dans l'espace sous-cathodique constitué de briques.

### Objet de l'invention

La présente invention a pour objet d'augmenter de façon substantielle (plus de 10 %) la section d'acier disponible pour l'évacuation du courant cathodique, et la surface de contact entre le carbone et les conducteurs cathodiques. Elle consiste, dans une cuve d'électrolyse du type défini dans le préambule de la revendication 1, à munir chaque barre cathodique d'une semelle métallique, constituée par une tôle métallique, soudée à la barre cathodique avant la mise en place du bloc carboné dans la cuve, pour assurer le passage du courant électrique et le contact électrique entre ladite semelle et la base du bloc carboné étant assuré par au moins une couche de matériau élastique conducteur de l'électricité. La semelle doit avoir une épaisseur au moins égale à 4 mm, et de préférence au moins égale à 10 mm.

En outre, on peut disposer sous la semelle, un écran continu en acier, en contact électrique avec la semelle, ce qui permet d'éviter les infiltrations d'aluminium liquide et de cryolithe fondue, ce qui augmente sensiblement la durée de vie de la cuve d'électrolyse.

La figure 1 se rapporte à l'art antérieur.

Les figures 2 à 15 illustrent la mise en oeuvre de l'invention.

Toutes les figures sont des représentations en coupe verticale.

### Description des figures

La figure 1 montre la disposition classique d'un bloc cathodique carboné (1) dans lequel la barre (2A) est scellée par de la fonte (3).

Dans ce cas, la barre affleure à la base du bloc carboné. Sur la partie droite de la figure 2, la barre (2B) dans une variante d'exécution, peut dépasser plus ou moins du plan de base du bloc carboné (3). Les blocs cathodiques successifs sont assemblés le plus souvent par un joint (4) en pâte carbonée.

La figure 2 illustre un premier mode de mise en oeuvre de l'invention. Sur la barre cathodique (2), on a soudé deux tôles épaisses en acier doux (5) reliées à la base du bloc carboné (1) par une couche de matériau élastique électriquement conducteur (6).

En variante (figure 2A), la semelle en acier (5) peut être constituée par un colaminé acier-cuivre, la face cuivrée (5A) étant en contact avec le bloc carboné (1) par l'intermédiaire de la couche conductrice élastique (6). De préférence, l'épaisseur de la couche de cuivre (5A) doit être supérieure à une valeur minimale, que l'on peut estimer à environ 5 % de la couche d'acier, correspondant à la solubilité du cuivre dans l'acier à 900-950 °C, de façon que toute la couche de cuivre ne disparaisse pas par diffusion à l'état solide dans l'acier.

La malléabilité du cuivre à chaud facilite l'établissement d'un bon contact avec le bloc cathodique et peut, le cas échéant, compenser en partie des déformations de la semelle en acier.

En outre, la conductivité électrique du cuivre étant très supérieure à celle de l'acier, il s'ensuit un abaissement significatif de la chute de tension dans les collecteurs cathodiques.

La figure 3 montre les quatre stades 3a, 3b, 3c, 3d de la procédure utilisée pour réaliser le montage de la figure 2.

La figure 3a montre la première étape :

Le bloc de carbone (1) ayant été retourné pour que la rainure (7) se présente vers le haut, on scelle la barre cathodique (2) par coulée de fonte (3).

La figure 3b montre la deuxième étape :

Après scellement de la barre cathodique (2), on pose sur la face supérieure du bloc retourné une couche élastique (6), conductrice électrique : on peut avantageusement utiliser un feutre de carbone ou de graphite, ou encore une feuille de graphite laminé, ou encore un complexe formé par collage d'une bande de feutre de carbone ou de graphite et d'une bande de graphite laminé.

A titre d'exemple, on peut utiliser des feutres de graphite RVG, ou du « Papyex » (R) (marques déposées par la Société « Le Carbone-Lorraine »).

La figure 3c montre la troisième étape :

On pose sur la couche de liaison élastique (6), la semelle (5) constituée par deux tôles épaisses en acier que l'on applique fortement, par pressage, sur la couche de liaison élastique (6).

On peut alors réaliser des cordons de soudure (8), de préférence continus, pour relier ces tôles épaisses à la barre cathodique : on a ainsi réalisé une semelle d'acier reliée électriquement à la barre cathodique. L'épaisseur de la semelle est au moins égale à 4 mm et, de préférence, au moins égale à 10 mm et généralement de l'ordre de 10 à 15 mm. La section de la barre cathodique peut être par exemple, de 160 x 120 mm.

La figure 3d montre le bloc carboné cathodique remis en position normale par retournement.

La figure 4 montre une variante de l'invention où la semelle d'acier est située à cheval entre deux blocs carbonés cathodiques, et en contact électrique avec ces deux blocs.

La figure 5 montre qu'au moment de la réalisation du montage, il est préférable de prévoir un léger jeu entre les semelles (5) de deux blocs adjacents (1) et (1') de façon que lorsque la température de fonctionnement normal est atteinte, et du fait de la dilatation plus importante de la semelle d'acier comparativement au bloc carboné, les bords des deux semelles adjacentes (5) et (5'), se retrouvent en contact avec une pression juste suffisante pour assurer une soudure à chaud de ces bords entre eux, sans que cette pression ne soit excessive au point d'entraîner une déformation des semelles, préjudiciables au contact électrique entre blocs carbonés et semelles d'acier.

Les extrémités en regard des deux semelles adjacentes (5) et (5') peuvent être perpendiculaires au plan de la semelle - et parallèles entre elles - comme représenté, sur la figure, ou taillées en biseau (figures 5a, 5b).

Les flans des biseaux de (5) et (5') peuvent être parallèles entre eux (5A) ou non (5B).

Pour empêcher la pénétration de produits pulvérulents provenant du lit de pose (11) dans le jeu (9) entre les deux tôles (5) et (5'), on peut prévoir l'interposition d'une bande de tôle mince (10) faisant office de joint. Cette tôle évite également que la pâte carbonée qui remplit le joint (4) ne s'écoule, lors de la première chauffe, dans l'espace (9).

La valeur du jeu (9) nécessaire au montage ou à la pose dépend de la nature exacte du bloc carboné : à base d'anthracite, ou semi-graphite ou semi-graphitisé ou graphite, et de la dimension exacte des blocs et des semelles, ainsi que de la nature et de l'épaisseur du joint entre blocs carbonés : blocs collés entre eux ou séparés par un petit joint (4) de pâte de brasque. Généralement, ce jeu sera défini par un rapport e/L de l'ordre de 1 à 2 %.

La figure 6 montre le détail de montage des bandes d'étanchéité (10). La bande supérieure (10A) est soudée par exemple sur la tôle (5) et la bande inférieure (10B) est soudée sur la tôle (5') de telle sorte que, lors de la première chauffe, elles peuvent coulisser librement et prendre leur place définitive.

Par ailleurs, et à condition de prévoir un rainurage adéquat dans les blocs cathodiques (1), on peut placer à la partie inférieure du joint (4) une pièce en graphite à faible porosité (12) qui améliore l'étanchéité du joint (4) et réduit les risques d'infiltration de cryolithe fondue lors du démarrage de la cuve d'électrolyse.

La figure 7 montre une autre variante de réalisation du joint entre les semelles (5) et (5') de blocs cathodiques adjacents (1) et (1'). On renonce à établir une soudure directe entre (5) et (5') et on dispose dans le jeu (9) un joint souple (14), de préférence conducteur électrique et compressible, tel que de la tresse de graphite, ou un tube métallique à paroi mince (épaisseur inférieure à la moitié de l'épaisseur de la semelle, (5) ou (5'), reposant librement entre les bandes 10A et 10B. On peut, en outre, au montage, prévoir un recouvrement et un collage des feuilles de matière carbonée élastique (13) qui améliore l'étanchéité du joint, dans le but précédemment indiqué.

La figure 8 représente une autre variante, dans laquelle le joint carboné souple (14) est remplacé par un tube (15) déformable, soudé préalablement à au moins une des semelles (5) ou (5'), qui absorbe les effets de dilatation et que l'on peut remplir d'un matériau pulvérulent inerte (19), pour limiter l'oxydation interne à chaud.

Bien entendu, de telles liaisons souples ou déformables peuvent être utilisées pour la jonction entre les demi-écrans d'un même bloc lorsque celui-ci comporte un scellement avec les demi-barres d'acier, séparées au centre du bloc par un espace de dilatation.

les figures 9 et 10 illustrent la mise en oeuvre de l'invention dans le cas des blocs carbonés (1) munis de deux barres cathodiques parallèles (2C et 2D), disposition que l'on rencontre parfois dans le but d'augmenter la surface de contact avec le bloc carboné.

Sur la figure 9, il apparaît que l'on a procédé au scellement simultané des deux barres 2C, 2D par coulée de fonte (3), l'épaisseur (e) de la plaque de fonte entre les deux barres étant, de préférence, inférieure ou égale à la différence des cotes hₒ et h₁ (e < hₒ - hᵢ).

La semelle (5) peut être en tôle d'acier simple ou mixte acier-cuivre comme on l'a décrit précédemment.

Sur la figure 10, les deux barres cathodiques 2C, 2D ont été scellées individuellement, puis reliées par soudure avec une tôle (21) prédéformée en voûte, de façon à obtenir, à chaud, un bon contact électrique avec la partie centrale du bloc carboné par l'intermédiaire de la couche conductrice élastique (6).

Dans tous les cas représentés (figures 2 à 10), la semelle métallique est en contact avec la base des blocs carbonés par l'intermédiaire du matériau élastique (6) sur au moins 20 % de la surface de cette base.

Il est possible d'améliorer l'étanchéité de l'espace sous-cathodique et de supprimer à peu près totalement les infiltrations d'aluminium liquide et de cryolithe fondue en disposant un écran (26) sous la base des blocs carbonés constituant la cathode de la cuve d'électrolyse et dans lesquels sont scellées les barres cathodiques, cet écran s'étendant au moins sur tout l'espace situé à l'aplomb de la cathode (fig. 11). Il est constitué par au moins une tôle d'acier continue dont au moins la moitié de la surface est constituée par une partie ayant au moins 5 mm, et de préférence de 8 à 12 mm d'épaisseur, et qui comporte au moins une zone déformable absorbant les contraintes dues aux écarts de température entre la partie centrale, située à l'aplomb de la cathode, et la partie périphérique moins chaude. Pour éviter tout risque de corrosion électrochimique, il est alors préférable de mettre la semelle métallique (5) en contact électrique avec l'écran (26).

La liaison électrique entre la semelle (5) et l'écran (26) peut être assurée par une soudure, par exemple, par un cordon continu ou discontinu entre au moins un rebord de la semelle et l'écran continu. Elle peut, également, être assurée par la fusion d'un alliage de brasure préalablement disposé entre la semelle et l'écran continu, les points de solidus et de liquidus de cet alliage étant convenablement choisis.

La figure 12 montre un mode de réalisation de ce principe, selon lequel la semelle (5) de chaque barre cathodique (2) est posée directement sur l'écran continu (26) en acier épais, auquel elle est reliée par brasure (16) ou par soudure (17).

L'avantage de cette disposition est que l'écran continu en acier épais (26) est, tous points, au potentiel électrique des barres cathodiques, ce qui élimine tout effet de pile électrochimique générateur de corrosion rapide. L'épaisseur de l'écran est d'au moins 5 mm, et, de préférence, comprise entre 8 et 12 mm. La semelle (5) a une épaisseur au moins égale à 4 mm et, de préférence, au moins égale à 10 mm.

La figure 12 montre comment ce dispositif peut être mis en place lors de la construction de la cuve. la barre cathodique (2) a été mise en place et scellée à la fonte (3) dans chaque bloc cathodique (1). Puis on soude en (18), une semelle (5) dont la longueur est au plus égale et, en pratique légèrement inférieure à l'entraxe de deux barres successives. Le bloc est alors posé sur l'écran (26), reposant sur la couche isolante (20), et soudé en (9), de préférence par un cordon continu, de façon à assurer un bon contact électrique. Les couches (24) et (25) sont des briques isolantes et réfractaires, disposées sur le fond (27) du caisson de la cuve d'électrolyse.

Pour la pose du premier et du dernier bloc, on peut être amené à modifier la longueur et la disposition des semelles pour faciliter l'assemblage.

Il est possible de réaliser la liaison électrique entre la semelle (5) et l'écran (26) par brasage (16) au moyen d'un alliage, ayant un point de solidus et un point de liquidus convenablement choisi, interposé entre la semelle et l'écran.

Cet alliage de brasure doit remplir les conditions suivantes :
1. Sa température de solidus (= température de solidification finissante) doit être supérieure à environ 600 °C et de préférence 650 °C, de façon qu'à la première mise en service de la cuve, il autorise les déplacements relatifs entre les semelles (5) et l'écran (26), provoqués par les dilatations différentielles entre les blocs et barres cathodiques munis de leurs semelles, et l'écran continu. Si la brasure est introduite sous forme d'un lit pulvérulent, ou en grains très fins, d'alliage restant solide jusque vers 650 °C, cette condition sera remplie.
2. Cette même température de solidus ne doit pas, de préférence, excéder la température atteinte par les semelles en régime de marche continue; c'est-à-dire environ 850 à 920 °C, afin que l'alliage de brasure se liquéfie au moins partiellement pendant la mise en température, lors du démarrage de la cuve. Il se produit alors une soudure par interdiffusion métallique entre les tôles d'acier des semelles (5) et de l'écran (26) lors de cette fusion au moins partielle de l'alliage intermédiaire. Ceci implique que :
   l'un au moins des éléments d'alliage soit suffisamment soluble dans le fer, à l'état solide, dans un domaine de température correspondant aux températures de fonctionnement des semelles et de l'écran ;
   le fer soit au moins partiellement soluble dans l'alliage intermédiaire liquide, pour que la soudure soit effective après que les éléments d'alliage de la brasure aient été absorbés par une diffusion dans l'acier solide : on réalise de fait une fusion superficielle de l'acier par l'alliage, cet alliage disparaissant ensuite par diffusion dans l'acier, et laissant en place une soudure solide.
3. L'alliage, ou l'un de ses constituants, ne doit pas favoriser l'oxydation de l'acier.
4. L'alliage, ou l'un de ses constituants, ne doit pas favoriser une fragilisation mécanique ou chimique de l'acier.
5. Enfin, pour la pratique industrielle, le coût de cet alliage doit être modéré.

Les compositions optimales de la brasure pour la mise en oeuvre de l'invention comportent au moins 50 % d'un premier métal choisi parmi l'aluminium, le cuivre, le zinc, le reste étant au moins un second métal choisi parmi le manganèse, le nickel, le vanadium, le beryllium, le silicium, l'étain et le titane, ainsi que l'aluminium et le cuivre si le premier métal n'est pas le cuivre ou l'aluminium.

Parmi ces alliages, les compositions n° 1, 3, 6 et 7 conviennent particulièrement bien, dans la pratique industrielle. Certains sont fragiles et peuvent être broyés jusqu'à la finesse désirée, d'autres doivent être traités de façon connue, par pulvérisation à l'état liquide.

Si la composition de l'alliage le permet, la brasure peut être utilisée sous forme d'une feuille mince, laminée, introduite au montage entre la semelle et l'écran. La présence, parmi les constituants principaux ou secondaires de l'alliage, d'un métal réducteur vis-à-vis d'oxyde de fer (calamine) qui recouvre le plus souvent les plaques d'acier utilisées pour constituer la semelle ou l'écran (métal tel que AI et/ou Si) dispense d'utiliser tout autre décapant pour favoriser l'étalement de la brasure lorsqu'elle passe à l'état liquide.

Il est également possible en variante de l'invention de confondre la semelle (5) et l'écran (26) en une seule partie, constituée par une tôle d'acier épaisse (22), comme on l'a représenté sur les figures 13 et 14, qui peut être munie de joints ou de zones déformables, capables de supporter les dilatations thermiques, par exemple le tube (15) de la figure 2. Dans un tel cas, l'épaisseur de l'écran peut se situer entre 10 et 20 mm.

Pour le montage, les barres (2) sont positionnées sur l'écran (22), puis raccordées par un cordon de soudure (23). Après quoi, les blocs cathodiques (1) sont mis en place, le scellement étant assuré par de la pâte carbonée (13). Le raccordement peut aussi être effectué par une brasure (16).

On peut en outre interposer, entre les blocs carbonés (1) et l'écran épais (22) une couche de matériau souple et bon conducteur électrique, par exemple le « Papyex » (marque déposée par la Société « Le Carbone-Lorraine ») qui est une feuille de graphite souple ou le feutre de graphite RVG, de la même société.

La figue 14 représente un autre mode d'assemblage, selon lequel les barres cathodiques (2) sont disposées non plus à l'aplomb de l'axe du bloc (1), mais à cheval sur deux blocs adjacents à l'aplomb du joint entre ces deux blocs. L'avantage de cette disposition est que la pâte carbonée (4) assurant le scellement entre les blocs (1) et les barres (2) peut être injectée, à chaud, dans l'espace séparant deux blocs adjacents.

La figure 15 montre de façon très schématique, la coupe transversale partielle d'une cuve d'électrolyse selon l'invention, avec le caisson métallique externe (30), le brasquage latéral (31) en pâte carbonée, le bloc carboné cathodique (1) surmonté par la nappe d'aluminium liquide (32), l'électrolyte (33) et le système anodique (34), la barre cathodique (2) en acier, scellée à la fonte (3), et la semelle (5) en acier, objet de l'invention. On note que la section de la barre cathodique (2) est réduite dans la traversée de la partie externe du garnissage (31) et du caisson (30).

### Avantages procurés par l'invention

La mise en oeuvre de l'invention procure les avantages suivants :
1. La semelle métallique, sur chaque barre cathodique (une cuve peut en comporter plusieurs dizaines) augmente d'au moins 10 % et jusqu'à 20 à 50 % la section de passage du courant cathodique et la surface de contact acier-carbone avec réduction corrélative de la chute de tension au contact acier-carbone.
2. La semelle métallique associée à l'écran assure une très bonne répartition du courant sur toute la surface de la cathode d'où réduction des courants horizontaux dans l'aluminium liquide, qui ont une influence néfaste sur la stabilité et le rendement de la cuve, en raison des effets tourbillonnaires dans la nappe d'aluminium liquide qui en résultent.
3. La semelle métallique associée à l'écran assure également une excellente homogénéité de la température de l'ensemble de la cathode, ce qui réduit d'autant les risques d'infiltration dans les zones chaudes et de condensation dans les zones relativement plus froides.
4. En cas de rupture d'une barre cathodique (par corrosion sous l'effet des infiltrations de cryolithe et d'aluminium liquide dans les joints), la semelle fonctionne pour le bloc considéré comme collecteur de secours, ce qui retarde d'autant le moment où il faudra arrêter et démonter la cuve pour refaire la cathode. En outre, le déséquilibre électrique de la cuve est limité, ce qui est favorable pour le rendement Faraday pendant la période séparant la rupture d'une barre et l'arrêt de la cuve.

La présence de l'écran (26) apporte les avantages supplémentaires suivants :
5. Blocage de toutes les infiltrations des produits sodo-fluorés et de la cryolithe en direction de l'isolant thermique placé sur le fond du caisson, qui sont la principale cause de mise hors-service des cuves d'électrolyse.
6. Plus grande facilité de construction de la cathode qui, dans le cas de la figure 3 par exemple, ne nécessite, par rapport aux solutions antérieures, qu'un simple cordon de soudure supplémentaire, qui est réalisé à plat et dans un espace accessible, ou qu'une application de brasure en poudre.
7. Suppression du risque de corrosion électrochimique de l'écran du fait qu'il se trouve, en tous points, au potentiel des barres cathodiques. La mise en oeuvre de l'invention contribue à augmenter la durée de vie utile des cuves d'électrolyse et à maintenir la bonne isolation thermique du fond pendant la durée de vie.

Tous ces avantages concourent à augmenter de façon très importante la durée de vie d'une cuve d'électrolyse.

## Revendications

1. Cuve d'électrolyse pour la production d'aluminium par électrolyse, dans laquelle chaque barre cathodique assurant l'extraction du courant est scellée dans au moins une rainure (7) ouverte à la base de chacun des blocs carbonés (1) formant la cathode de la cuve d'électrolyse, ladite barre cathodique (2) se prolongeant par une partie métallique en contact électrique avec la base des blocs carbonés (1) sur au moins 20 % de la surface totale de cette base, caractérisé en ce que cette partie métallique est une semelle (5) constituée par une tôle métallique d'une épaisseur au moins égale à 4 mm, soudée à la barre cathodique (2) avant la mise en place du bloc carboné (1) dans la cuve, le contact électrique entre la semelle (5) et la base du bloc carboné (1) étant assuré par au moins une couche de matériau élastique (6) conducteur de l'électricité.

2. Cuve d'électrolyse selon la revendication 1, caractérisée en ce que la semelle métallique est en tôle d'acier.

3. Cuve d'électrolyse selon revendication 1, caractérisée en ce que la semelle métallique est un composite fer-cuivre, dont la partie en cuivre est tournée vers le haut, face à la base du bloc carboné.

4. Cuve d'électrolyse selon revendication 3, caractérisée en ce que l'épaisseur de la partie en cuivre est au moins égale à 5 % de l'épaisseur de la partie en acier.

5. Cuve d'électrolyse selon la revendication 1, caractérisée en ce que le matériau élastique (6) est un produit carboné choisi parmi le feutre de carbone, le feutre de graphite, la feuille de graphite laminé et les complexes de feuilles de graphite laminé collés sur un feutre de graphite ou de carbone.

6. Cuve d'électrolyse selon l'une quelconque des revendications 1 à 5, caractérisée en ce que les semelles (5) et (5') de deux blocs cathodiques adjacents (1) et (1') sont séparées par un espace (9) tel, qu'elles viennent en contact lorsqu'elles ont atteint, en service, leur température d'équilibre, qui se situe entre 800 et 900 °C environ.

7. Cuve d'électrolyse selon l'une quelconque des revendications 1 à 5, caractérisée en ce que les semelles (5) et (5') de deux blocs cathodiques adjacents (1) et (1') sont séparées par un espace (9) muni d'un joint souple (14).

8. Cuve d'électrolyse selon la revendication 6 ou 7, caractérisée en ce que l'espace (9) est muni de moyens d'obturation (10A), (10B).

9. Cuve d'électrolyse selon revendication 1, caractérisée en ce que la face inférieure de la semelle (5) est placée en relation superposée et en contact électrique avec un écran métallique (26), épais, continu, disposé à la partie supérieure du garnissage isolant thermique (10).

10. Cuve d'électrolyse selon revendication 9, caractérisée en ce que la liaison électrique entre la semelle (5) et l'écran (26) est assurée par soudure.

11. Cuve d'électrolyse selon revendication 10, caractérisée en ce que la soudure est obtenue par un cordon de soudure continu ou discontinu entre au moins un bord de la semelle (5) et l'écran (26).

12. Cuve d'électrolyse selon revendication 10, caractérisée en ce que la soudure est assurée par la fusion d'un alliage de brasure préalablement placé entre la semelle et l'écran continu.

13. Cuve d'électrolyse selon revendication 12, caractérisée en ce que l'alliage de brasure a un point de solidus compris entre 600 et 900 °C, et, de préférence, entre 650 et 850 °C.

14. Cuve d'électrolyse selon revendication 12, caractérisée en ce que l'alliage de brasure comporte au moins 50 % d'un premier métal choisi parmi l'aluminium, le cuivre et le zinc, le reste étant au moins un second métal choisi parmi le manganèse, le nickel, le vanadium, le beryllium, le silicium, l'étain et le titane, ainsi que l'aluminium et le cuivre si le premier métal n'est pas le cuivre ou l'aluminium.

15. Cuve d'électrolyse selon revendications 9 ou 10, caractérisée en ce que l'écran (26) comporte des moyens (7) pour absorber les dilatations et les contraintes thermiques.

16. Cuve d'électrolyse selon revendication 9, caractérisée en ce que la semelle (5) et l'écran (26) sont confondus en une plaque unique (22), en contact direct avec chaque barre cathodique, à laquelle elle est reliée par soudure ou brasure et munie de moyens (15) pour absorber les dilatations et les contraintes thermiques.

17. Cuve d'électrolyse selon revendication 16, caractérisée en ce que la barre cathodique est disposée à l'aplomb de l'axe de chaque bloc cathodique (1).

18. Cuve d'électrolyse selon revendication 16, caractérisée en ce que la barre cathodique est disposée à l'aplomb du joint séparant deux blocs cathodiques (1) adjacents.

19. Cuve d'électrolyse selon revendication 16, caractérisée en ce que la barre cathodique est scellée au bloc cathodique (1) par une pâte carbonée (4) ultérieurement cuite en place.

20. Cuve d'électrolyse, selon l'une quelconque des revendications précédentes, caractérisée en ce que la tête métallique (5) a une épaisseur au moins égale à 10 mm.

## Claims

1. An electrolytic cell for the production of aluminium by electrolysis, in which each cathode rod allowing extraction of the current is sealed in at least one open groove (7) at the base of each of the carbonated blocks (1) forming the cathode of the electrolysis cell, said cathoderod (2) being elongated by a metal portion in electrical contact with the base of the carbonated blocks (1) over at least 20 % of the total surface of said base, characterised in that this metal portion is a sole (5) constituted by a metal sheet having a thickness of a least 4 mm which is soldered to the cathode rod (2) before the carbonated block (1) is positioned in the cell, electrical contact between the sole (5) and the base of the carbonated block (1) being provided by at least one layer of electrically conductive elastic material (6).

2. An electrolytic cell according to claim 1, characterised in that the metal sole is composed of metal sheet.

3. An electrolytic cell according to claim 1, characterised in that the metal sole is an iron-copper composite of which the copper portion is turned upwards facing the base of the carbonated block.

4. An electrolytic cell according to claim 3, characterised in that the thickness of the copper portion is equal to at least 5 % of the thickness of the steel portion.

5. An electrolytic cell according to claim 1, characterised in that the elastic material (6) is a carbonated product selected from carbon felt, graphite felt, laminated graphite sheet and complexes of laminated graphite sheets stuck on a graphite or carbon felt.

6. An electrolytic cell according to any one of claims 1 to 5, characterised in that the soles (5) and (5') of two adjacent cathode blocks (1) and (1') are separated by a space (9) such that they come into contact when they have reached their equilibrium temperature of between about 800 and 900 °C during operation.

7. An electrolytic cell according to any one of claims 1 to 5, characterised in that the soles (5) and (5') of two adjacent cathode blocks (1) and (1') are separated by a space (9) provided with a flexible gasket (14).

8. An electrolytic cell according to claim 6 or 7, characterised in that the space (9) is provided with blocking means (10A) and (10B).

9. An electrolytic cell according to claim 1, characterised in that the lower face of the sole (5) is placed in superposed relation and in electrical contact with a thick continuous metal screen (26) which is positioned at the upper portion of the heat-insulating lining (10).

10. An electrolytic cell according to claim 9, characterised in that the electrical connection between the sole (5) and the screen (26) is provided by soldering.

11. An electrolytic cell according to claim 10, characterised in that the soldered joint is obtained by a wire of continuous or discontinuous solder between at least one edge of the sole (5) and the screen (26).

12. An electrolytic cell according to claim 10, characterised in that the solder is provided by melting a brazing alloy previously placed between. the sole and the continuous screen.

13. An electrolytic cell according to claim 12, characterised in that the brazing alloy has a point of solidus of from 600 to 900 °C and preferably from 650 to 850 °C.

14. An electrolytic cell according to claim 12, characterised in that the brazing alloy contains at least 50 % of a first metal selected from aluminium, copper and zinc, the remainder being at least one secondmetal selected from manganese, nickel, vanadium, beryllium, silicon, tin and titanium, as well as aluminium and copper if the first metal is not copper or aluminium.

15. An electrolytic cell according to claims 9 or 10, characterised in that the screen (26) comprises means such as (7) for absorbing thermal expansion and thermal stresses.

16. An electrolytic cell according to claim 9, characterised in that the sole (5) and the screen (26) are combined in a single plate (22) in direct contact with each cathode rod to which it is connected by welding or brazing and is provided with means (15) for absorbing thermal expansion and stresses.

17. An electrolytic cell according to claim 16, characterised in that the cathode rod is arranged directly below the axis of each cathode block (1).

18. An electrolytic cell according to claim 16, characterised in that the cathode rod is arranged directly below the gasket separating two adjacent cathode blocks.

19. An electrolytic cell according to claim 16, characterised in that the cathode rod is sealed to the cathode block (1) by a carbonated paste (4) which is subsequently baked in position.

20. An electrolytic cell according to any one of the preceding claims, characterised in that the metal sheet (5) is at least 10 mm thick.

## Patentansprüche

1. Elektrolysebottich zur Herstellung von Aluminium mittels Elektrolyse, in dem jede Kathodenstange zur Entnahme von Strom in mindestens eine offene Nut (7) eingegossen ist, die jeweils in carbonisierte Blöcke (1) eingearbeitet sind, die die Kathode des Elektrolysebottichs bilden, wobei die Kathodenstange (2) durch ein Metallteil verlängert wird, das in elektrischem Kontakt mit der Basis des carbonisierten Blocks (1) auf mindestens 20 % der Gesamtfläche dieser Basis steht, dadurch gekennzeichnet, daß dieser Metallteil eine Schicht (5) ist, die aus einem Metallblech einer Dicke von mindestens 4 mm besteht, das an die Kathodenstange (2) angeschweißt ist, bevor der carbonisierte Block (1) in dem Bottich plaziert wird, wobei der elektrische Kontakt zwischen der Schicht (5) und der Basis des carbonisierten Blocks (1) über mindestens eine Schicht aus elastischem, stromleitendem Material (6) gewährleistet wird.

2. Elektrolysebottich nach Anspruch 1, dadurch gekennzeichnet, daß die Metallschicht aus Stahlblech besteht.

3. Elektrolysebottich nach Anspruch 1, dadurch gekennzeichnet, daß die Metallschicht ein Eisen-Kupferkompositmetall ist, dessen Kupferteil nach oben der Basis des carbonisierten Blocks gegenüber orientiert ist.

4. Elektrolysebottich nach Anspruch 3, dadurch gekennzeichnet, daß die Dicke des Kupferteils mindestens gleich 5 % der Dicke des Stahlteils ist.

5. Elektrolysebottich nach Anspruch 1, dadurch gekennzeichnet, daß das elastische Material (6) ein carbonisiertes Material ist, das unter den Materialien Kohlenstoff-Filz, Graphitfilz, laminierte Graphitfolien und der Gruppe der laminierten Graphitfolien, die auf Graphitfilz oder Kohlenstoff-Filz geklebt sind, gebildet wird.

6. Elektrolysebottich nach einem der Ansprüche 1 bis 5, dadurch gekennzeichnet, daß die Schichten (5 und 5') der beiden benachbarten Kathodenblöcke (1 und 1') voneinander durch einen Raum (9) getrennt sind, derart, daß sie sich berühren, während siebeim Betrieb ihre Gleichgewichtstemperatur erreicht haben, die etwa zwischen 800 und 900 °C liegt.

7. Elektrolysebottich nach einem der Ansprüche 1 bis 5, dadurch gekennzeichnet, daß die Schichten (5 und 5') der beiden benachbarten Kathodenblöcke (1 und 1') durch einem Raum (9) beabstandet sind, der mit einer nachgiebigen Verbindung (14) versehen ist.

8. Elektrolysebottich nach Anspruch 6 oder 7, dadurch gekennzeichnet, daß der Raum (9) mit Dichtmitteln (10A, 10B) versehen ist.

9. Elektrolysebottich nach Anspruch 1, dadurch gekennzeichnet, daß die Innenseite der Schicht (5) aufliegend auf und in elektrischem Kontakt mit einem Metallschirm (26) angeordnet ist, der eine große Dicke aufweist, kontinuierlich ausgeformt ist und im oberen Teil der thermischen Isolierung (10) angeordnet ist.

10. Elektrolysebottich nach Anspruch 9, dadurch gekennzeichnet, daß die elektrische Verbindung zwischen der Schicht (5) und dem Schirm (26) durch Verschweißen gewährleistet ist.

11. Elektrolysebottich nach Anspruch 10, dadurch gekennzeichnet, daß die Verschweißung durch eine kontinuierliche oder nichtkontinuierliche Schweißnaht zwischen mindestens einem Rand der Schicht (5) und des Schirms (26) erhalten wird.

12. Elektrolysebottich nach Anspruch 10, dadurch gekennzeichnet, daß die Verschweißung durch die Verschmelzung einer vorher zwischen die Schicht und dem kontinuierlichen Schirm angeordneten Lötlegierung gewährleistet wird.

13. Elektrolysebottich nach Anspruch 12, dadurch gekennzeichnet, daß die Lötlegierung einen Verfestigungspunkt hat, der zwischen 600 und 900 °C liegt, vorzugsweise zwischen 650 und 850 °C.

14. Elektrolysebottich nach Anspruch 12, dadurch gekennzeichnet, daß die Lötlegierung mindestens 50 % eines ersten Metalls aufweist, das unter den Metallen Aluminium, Kupfer und Zink gewählt ist, während der Rest mindestens aus einem zweiten Metall-besteht, das aus den Metallen Magnesium, Nickel, Vanadium, Beryllium, Silicium, Zinn und Titan gewählt wird, sowie Aluminium und Kupfer, wenn das erste Metall weder Kupfer noch Aluminium ist.

15. Elektrolysebottich nach Anspruch 9 oder 10, dadurch gekennzeichnet, daß der Schirm (26) Mittel (7) zum Absorbieren der Spannungen und der thermischen Wärmedehnung aufweist.

16. Elektrolysebottich nach Anspruch 9, dadurch gekennzeichnet, daß die Schicht (5) und der Schirm (26) in eine einzige Platte (22) verschmolzen sind, diein direktem Kontakt mit jeder Kathodenstange steht, an die diese mittels Verschweissung oder Verlötung gebunden ist und die mit Mitteln (15) versehen ist, um die Dehnungen und thermischen Spannungen aufzunehmen.

17. Elektrolysebottich nach Anspruch 16, dadurch gekennzeichnet, daß die Kathodenstange lotrecht zur Achse eines jeden Kathodenblocks (1) angeordnet ist.

18. Elektrolysebottich nach Anspruch 16, dadurch gekennzeichnet, daß die Kathodenstangelotrecht zur Verbindung angeordnet ist, die zwei benachbarte Kathodenblöcke (1) verbindet.

19. Elektrolysebottich nach Anspruch 16, dadurch gekennzeichnet, daß die Kathodenstange in den Kathodenblock (1) durch eine carbonisierte Masse (4) eingelassen ist, die zuvor an Ort und Stelle erhitzt worden ist.

20. Elektrolysebottich nach einem der vorstehenden Ansprüche, dadurch gekennzeichnet, daß das Metallblech (5) eine Dicke von mindestens 10 mm hat.
